# FASCICULE DE BREVET EUROPEEN

(11) **EP 2 301 378 B1**
(45) Date de publication et mention de la délivrance du brevet: **17.04.2013**
(21) Numéro de dépôt: 10306012.5
(22) Date de dépôt: 22.09.2010
(51) Int. Cl.: A45D 34/04, B65D 51/24

(54) **Distributeur de produit cosmétique sur une surface de réception, dispositif de distribution et procédé associé**
Spender für Kosmetikprodukt auf einer Zielfläche, Spendervorrichtung und entsprechendes Verfahren
Dispenser of a cosmetic product on a receiving surface, associated dispenser and method

(30) Priorité: 23.09.2009 FR 0956563; 20.10.2009 US 253282 P
(43) Date de publication de la demande: 30.03.2011
(73) Titulaire: L'Oréal, 75008 Paris (FR)
(72) Inventeur: Fontaine, Michel, 75008, Paris (FR); Lasfargues, Léandre, 75009, Paris (FR); Albisetti, Nicolas, 78390 Bois D'Arcy (FR)
(74) Mandataire: Domenego, Bertrand

(56) Documents cités:
- EP-A1- 1 293 440
- GB-A- 834 873
- GB-A- 2 184 493

## Description

La présente invention concerne un distributeur de produit cosmétique sur une surface de réception, qui est par exemple une surface corporelle d'un utilisateur, du type comprenant :
- un embout définissant un orifice de distribution de produit, propre à s'ouvrir en regard d'une surface de réception disposée sous l'embout,
- des moyens de protection de l'orifice de distribution pour faire obstacle au contact entre la surface corporelle d'un utilisateur du distributeur et l'orifice de distribution, les moyens de protection faisant saillie vers le bas au-delà de l'embout en délimitant une ouverture de passage de produit cosmétique.

Par « produit cosmétique », on entend notamment au sens de la présente invention, un produit tel que défini dans la Directive 93/35 CEE du Conseil, datée du 14 juin 1993.

Le produit cosmétique est avantageusement sous forme fluide. Il est par exemple sous forme d'un liquide, d'une crème ou éventuellement d'une poudre.

Le produit cosmétique est destiné à être appliqué sur une surface corporelle formée par exemple par la peau ou les fibres kératiniques d'un être humain.

On connaît de WO 03033398, US 7,543,397, US 2007/095,855, JP 3830691, US 6,834,780, FR 2690423, FR 2 839 952 et FR 2 899 136 différents dispositifs de distribution de produit cosmétique qui sont munis d'un réservoir contenant du produit cosmétique et d'un distributeur présentant un embout de distribution de produit.

Le produit est distribué à partir du réservoir à travers une ouverture de distribution ménagée dans l'embout, jusqu'à une surface de réception placée à l'écart du dispositif.

Cette surface de réception peut être directement une surface corporelle d'un utilisateur. En variante, la surface de réception est située dans un réceptacle ou sur un outil d'application, en vue de l'application indirecte du produit cosmétique sur une surface corporelle de l'utilisateur.

Pour améliorer l'hygiène du dispositif, il peut être souhaitable de limiter au minimum la pollution du produit cosmétique contenu dans le réservoir par des sources microbiennes.

La pollution microbienne d'un produit cosmétique contenu dans le réservoir résulte essentiellement du contact qui peut se produire entre une surface corporelle d'un utilisateur du dispositif et le produit présent sur le dispositif.

A cet égard, dans certains cas, l'utilisateur du dispositif prélève le produit avec son doigt qui vient directement au contact de l'embout de distribution ou encore applique son doigt sur l'embout pour le nettoyer une fois le produit distribué.

Pour supprimer ou au moins limiter le problème de pollution microbienne, il est connu de formuler le produit cosmétique avec un agent conservateur permettant d'éviter la prolifération microbienne.

FR 2 650 255 et WO 2008/061041 décrivent des distributeurs de produit cosmétique du type précité, dans lequel l'embout est muni d'une valve à fermeture élastique. Cette valve ne s'ouvre donc que lorsque le produit cosmétique est distribué et s'obture immédiatement après la fin de la distribution, ce qui est susceptible de limiter la contamination éventuelle du produit contenu dans le réservoir.

Lors de l'utilisation du distributeur décrit dans WO 2008/0610041, le produit s'écoule par gravité à travers la valve ouverte jusqu'à la surface de réception.

GB 834 873, GB 2 184 493 et EP 1 293 440 décrivent des distributeurs de produit cosmétique qui ne comprennent pas de moyens de protection n'entrant pas en contact avec le produit cosmétique distribué. En outre, ces distributeurs ne comprennent pas d'obturateur manoeuvrable par rapport à l'embout entre une configuration fermée et une configuration ouverte.

En pratique, ces distributeurs ne donnent pas entière satisfaction en ce qui concerne la contamination microbienne.

Un but de l'invention est donc de fournir un distributeur de produit cosmétique qui offre une distribution adéquate de produit, tout en limitant encore le risque de contamination microbienne de la formule contenue dans le dispositif de distribution, en particulier lorsque cette formule ne contient pas d'agent conservateur.

A cet effet, l'invention a pour objet un distributeur selon la revendication 1.

Le distributeur selon l'invention peut comprendre l'une ou plusieurs des caractéristiques des revendications 2 à 12, ou les caractéristiques suivantes:
- la jupe périphérique est pleine sur toute sa périphérie ;
- la jupe périphérique est ajourée sur sa périphérie ;
- la jupe périphérique délimite une cavité de protection recevant l'embout dans la positon de pré-distribution et dans la position de distribution, la hauteur minimale de la cavité de protection prise parallèlement à l'axe de l'embout étant supérieure à au moins deux fois la longueur de l'embout en saillie dans la cavité de protection dans la position de distribution ;
- l'embout est mobile par rapport aux moyens de protection entre une position de repos et la position de pré-distribution, les moyens de protection faisant saillie vers le bas au-delà de l'embout dans la position de repos ;
- les moyens de protection sont déplaçables conjointement avec l'embout à l'écart de la surface de réception après distribution du produit ;
- le distributeur est destiné à être monté à une extrémité inférieure d'un récipient allongé d'axe A-A', l'axe A-A' du récipient étant destiné à être sensiblement vertical et le distributeur étant destiné à être en dessous du récipient lors de l'utilisation normale du dispositif, notamment pour permettre l'écoulement par gravité du produit sur la surface de réception à travers l'orifice de distribution dans la position de distribution de l'embout ;
- les moyens de protection sont agencés pour que le produit cosmétique délivré à travers l'embout n'entre pas en contact avec les moyens de protection lorsqu'il est délivré sur la surface de réception ;
- dans la position de pré-distribution, le volume situé axialement vers le bas au dessous de l'orifice de distribution est totalement dégagé.

L'invention a également pour objet un dispositif de distribution selon la revendication 13.

Le dispositif de distribution selon l'invention peut comprendre l'une ou plusieurs des caractéristiques suivantes, prise(s) isolément ou suivant toute(s) combinaison(s) techniquement possible(s) :
- le récipient est allongé verticalement suivant un axe de récipient, l'ouverture de distribution s'ouvrant dans l'axe du récipient ; et
- le récipient contient un produit cosmétique dépourvu d'agent conservateur.

L'invention a également pour objet un procédé de distribution d'un produit cosmétique sur une surface de réception selon la revendication 15.

L'invention sera mieux comprise à la lecture de la description qui va suivre, donnée uniquement à titre d'exemple, et faite en se référant aux dessins annexés, sur lesquels :
- la Figure 1 est une vue de côté d'un premier dispositif de distribution selon l'invention ;
- la Figure 2 est une vue prise en coupe suivant le plan vertical médian II-II de la Figure 1, l'embout de distribution de produit occupant une position de repos ;
- la Figure 3 est une vue d'un détail de la Figure 2 ;
- la Figure 4 est une vue analogue à la Figure 3, l'embout de distribution de produit occupant une position de pré-distribution ;
- la Figure 5 est une vue analogue à la Figure 3, l'embout de distribution de produit occupant une position de distribution ;
- la Figure 6 est une vue analogue à la Figure 3 après distribution du produit cosmétique ;
- la Figure 7 est une vue analogue à la Figure 3 d'un deuxième dispositif de distribution selon l'invention ;
- la Figure 8 est une vue en perspective prise partiellement de dessous d'une partie des moyens de protection du dispositif représenté sur la Figure 7, dans une position de repos ;
- la Figure 9 est une vue analogue à la Figure 4 du deuxième dispositif selon l'invention ;
- la Figure 10 est une vue analogue à la Figure 8, dans la position de pré-distribution ;
- la Figure 11 est une vue analogue à la Figure 5 du deuxième dispositif selon l'invention ;
- la Figure 12 est une vue analogue à la Figure 6 du deuxième dispositif selon l'invention ;
- la Figure 13 est une vue analogue à la Figure 1 d'un troisième dispositif ne faisant pas partie de l'invention ;
- la Figure 14 est une vue analogue à la Figure 1 d'un quatrième dispositif selon l'invention ;
- la Figure 15 est une vue analogue à la Figure 1 d'un cinquième dispositif selon l'invention ;
- la Figure 16 est une vue analogue à la Figure 1 d'un sixième dispositif selon l'invention ;
- la Figure 17 est une vue analogue à la Figure 1 d'un septième dispositif selon l'invention ;
- la Figure 18 est une vue d'un détail de l'opercule déchirable du deuxième dispositif, avant sa première utilisation ;
- la Figure 19 est une vue analogue à la Figure 18 après la première utilisation.

Un premier dispositif 10 de conditionnement et de distribution d'un produit cosmétique 12 est représenté sur les Figures 1 à 6.

Ce dispositif 10 comprend un récipient 14 de conditionnement du produit 12 et un distributeur 16 de produit cosmétique selon l'invention monté à l'extrémité inférieure du récipient 14 pour distribuer du produit 12 sur une surface de réception 18 visible sur la Figure 4.

Le produit cosmétique 12 est avantageusement sous forme fluide. Il est formé par un liquide, une crème, ou éventuellement une poudre destinée à être appliquée sur une surface corporelle d'un utilisateur comme la peau ou les fibres kératiniques.

Le produit cosmétique est avantageusement une crème de viscosité comprise entre 30 poises et 100 poises.

Avantageusement, le produit cosmétique est dépourvu d'agent conservateur propre à empêcher la prolifération bactérienne.

De tels agents conservateurs sont par exemple les alcools, les glycols, les parabènes, les acides benzoïques, le benzoate de sodium, l'acide sorbique, le sorbate de potassium, l'acide salicylique, le salicylate de sodium, le phénoxyéthanol, le chlorphénésine.

Plus généralement, ces agents sont décrits dans l'ouvrage « International Cosmetic Ingredient Dictionary and Handbook » Seventh Edition, volume 2, pages 1654 et 1655.

La surface de réception 18 est par exemple délimitée dans un réceptacle tel qu'une coupelle ou une assiette, ou sur un outil d'application, en vue de l'application du produit cosmétique sur une surface corporelle de l'utilisateur. En variante, la surface de réception 18 est la surface corporelle sur laquelle le produit cosmétique doit être appliqué.

Comme illustré par les Figures 1 et 2, le récipient 14 est formé dans cet exemple par un flacon allongé d'axe vertical A-A'.

Le récipient 14 comprend une paroi latérale 20 sensiblement cylindrique, une paroi supérieure d'obturation 22, solidaire de l'extrémité supérieure de la paroi latérale 20, et un col inférieur, solidaire de l'extrémité inférieure de la paroi latérale 20 par un épaulement 24.

Les parois 20, 22 et le col 24 délimitent un volume intérieur 26 de conditionnement du produit 12 qui reçoit un piston suiveur 28.

Dans cet exemple, la paroi supérieure 22 est rapportée sur la paroi latérale 20. Elle délimite une ouverture 30 d'égalisation de la pression de part et d'autre du piston suiveur 28, qui débouche dans le volume intérieur 26.

Dans cet exemple, le col 24 délimite une ouverture 34 inférieure pour le passage de l'embout du distributeur 16 comme on le verra plus bas.

Le piston 28 est monté coulissant le long de la paroi latérale 20 dans le volume 26. De manière connue, il est muni de moyens anti-retour autorisant son déplacement vers le distributeur 16 le long de l'axe A-A' et empêchant son déplacement à l'écart du distributeur 16 le long de l'axe A-A'.

Le distributeur 16 comprend un embout de distribution 40 solidaire du col 24 du récipient, et des moyens 42 de solidarisation de l'embout 40 sur le récipient 20. Selon l'invention, le distributeur 16 comporte en outre des moyens de protection 44 montés à l'extrémité inférieure du récipient 14 pour faire obstacle au contact entre une surface corporelle de l'utilisateur et l'embout de distribution 40, comme on le décrira en détail plus bas.

L'embout 40 comprend un corps de base 50 creux et une valve déformable 52 montée à l'extrémité inférieure du corps de base 50 pour obturer le corps de base 50.

Comme illustré par la Figure 3, le corps de base 50 comprend une jupe périphérique extérieure 54 de liaison au récipient 20, une paroi 56 déformable de liaison, et un manchon 58 de support de la valve 52.

L'embout 40 obture vers le bas le récipient 14 au dessus du col 24. Il fait saillie vers le bas suivant l'axe A-A' à travers l'ouverture inférieure 34 délimitée par le col 24.

La jupe périphérique 54 est appliquée contre la paroi latérale 20 du récipient 14 au-dessus du col 24.

Elle est calée axialement le long de l'axe A-A' vers le bas, par le col 24, et vers le haut, par les moyens de retenue 42.

La paroi de liaison 56 raccorde le bord supérieur de la jupe périphérique extérieure 54 au bord supérieur du manchon 58. Elle présente sensiblement une forme de révolution autour de l'axe A-A'. Sa section dans un plan vertical passant par l'axe A-A' est convergente vers le bas.

Comme on le verra plus bas, la paroi de liaison 56 est déformable axialement par rapprochement de son bord supérieur vers son bord inférieur. Ce rapprochement provoque une diminution du volume intérieur 26 disponible pour contenir du produit cosmétique et l'expulsion de produit cosmétique 20 hors de l'embout 40 à travers la valve 52.

Le manchon 58 fait saillie axialement vers le bas hors du col inférieur 24 à travers l'ouverture inférieure 34. Il délimite intérieurement un canal 60 de circulation de produit cosmétique et une gorge annulaire 62 de blocage de la valve qui débouche radialement dans le canal 60.

Le canal 60 débouche vers le haut dans le volume intérieur 26 et vers le bas à travers une ouverture inférieure délimitée par le bord libre inférieur 64 du manchon 58.

Le manchon 58 délimite, au voisinage de la paroi de liaison 56, un épaulement extérieur annulaire 66 et un jonc annulaire extérieur 68 situé sous l'épaulement 66.

La valve 52 est réalisée en une matière plus souple que le corps de base 50. Elle est par exemple réalisée en un élastomère déformable ou en silicone.

La valve 52 comprend une paroi périphérique 70 appliquée contre la surface intérieure du manchon 58 et une paroi inférieure 72 d'obturation du canal 60.

La paroi périphérique 70 présente un rebord supérieur 76 reçu dans la gorge annulaire 62 pour bloquer axialement la valve 52 par rapport au manchon 58.

La paroi inférieure 72 délimite un orifice de distribution 74 qui débouche axialement vers le bas par rapport à l'axe A-A' et qui débouche vers le haut dans le canal 60.

La valve 52 est déformable entre une configuration d'obturation du volume intérieur 26 et du canal 60, dans laquelle l'orifice de distribution 74 est obturé, et une configuration de passage du produit à travers l'orifice de distribution 74, dans laquelle la paroi inférieure 72 a été déformée pour ouvrir l'orifice 74.

Dans la configuration de passage, un passage continu de produit cosmétique est établi entre le volume intérieur 26 du récipient 14, le canal 60 de circulation de produit défini par l'embout 40 et à travers l'orifice de distribution 74, jusqu'à l'extérieur du dispositif 10.

Comme on le décrira en détail plus bas, l'embout 40 est mobile par rapport aux moyens de protection 44, conjointement avec le récipient 14, entre une position supérieure de repos, une position intermédiaire de pré-distribution, et une position inférieure de distribution de produit.

Les moyens de solidarisation 42 de l'embout 40 sur le récipient 14 comprennent, dans cet exemple, un bourrelet annulaire intérieur 75 qui fait saillie à partir de la paroi latérale 20 du récipient 14 vers l'axe A-A' dans le volume intérieur 26.

La jupe périphérique extérieure 54 du corps 50 est calée vers le haut contre le bourrelet intérieur 75.

Les moyens de protection 44 comprennent une base creuse 80 de réception de l'embout 40 et de la partie inférieure du récipient 14, un obturateur 82 de protection de l'embout 40 dans sa position de repos, monté à demeure sur la base 80, et un organe 84 de sollicitation élastique de l'embout 40 vers sa position de repos.

Dans l'exemple représenté sur les Figures 1 à 3, les moyens de protection 44 comprennent en outre un capot 86 de protection monté de manière amovible sous la base creuse 80.

La base creuse 80 comprend une paroi supérieure 90 de guidage du récipient 14 et de l'embout 40, une jupe périphérique inférieure 92 de protection propre à faire obstacle au contact entre une surface corporelle de l'utilisateur et l'embout 40, et une butée intérieure annulaire 94 de guidage du déplacement de l'embout 40.

Dans l'exemple représenté sur les Figures, la paroi supérieure 90, la jupe inférieure 92 et la butée intérieure 94 sont réalisées d'un seul tenant en étant venues de matière.

La paroi supérieure 90 est de forme sensiblement cylindrique d'axe A-A'. Elle présente une section intérieure de forme complémentaire à la section extérieure du récipient 14.

La paroi supérieure 90 fait saillie vers le haut à partir du bord périphérique extérieur de la butée intérieure 94 jusqu'à un bord libre 96 situé au-dessus du col 24. Elle délimite intérieurement un espace 98 d'insertion et de guidage de la partie inférieure du récipient 14 et de l'embout 40. L'espace 98 débouche vers le haut autour du bord libre 96 et est partiellement obturé vers le bas par la butée intérieure 94.

Le récipient 14 est reçu mobile à coulissement le long de l'axe A-A' dans l'espace intérieur 98, en étant guidé par la coopération entre la paroi supérieure 90 de la base creuse 80 et la paroi latérale 20.

La butée intérieure 94 fait saillie radialement vers l'axe A-A' entre la paroi supérieure 90 et la jupe 92. Elle délimite une ouverture centrale 100 de forme sensiblement complémentaire à celle de l'obturateur 82.

L'étendue radiale de l'ouverture centrale 100 autour de l'axe A-A' est inférieure à l'étendue radiale de l'espace 98. L'ouverture centrale 100 débouche vers le haut dans l'espace 98.

La butée 94 délimite en outre, autour de l'ouverture centrale 100, une surface supérieure 102 de butée de l'obturateur 82 et de l'organe de sollicitation 84, comme on va le décrire plus bas. La surface supérieure 102 s'étend sensiblement dans un plan transversal par rapport à l'axe A-A'.

La jupe de protection 92 fait saillie vers le bas sous la butée 94, autour et à l'écart transversalement de l'embout 40, jusqu'à un bord inférieur libre 104 s'étendant transversalement par rapport à l'axe A-A'.

Dans cet exemple, la jupe de protection 92 est pleine sur toute sa périphérie. Dans une variante, la jupe 92 est partiellement ajourée. Elle comprend alors des ouvertures pouvant s'étendre jusqu'au bord libre 104.

Dans tous les cas, la jupe 92 délimite intérieurement une cavité 106 de protection de l'embout 40 dans laquelle sont disposés l'extrémité inférieure de l'embout 40 et l'orifice de distribution 74 dans la position de pré-distribution et dans la position de distribution.

La cavité de protection 106 débouche vers le haut dans l'ouverture centrale 100. Elle présente une étendue radiale, prise autour de l'axe A-A' supérieure à celle de l'ouverture centrale 100.

La cavité de protection 106 débouche vers le bas par une ouverture 108 inférieure de passage de produit s'étendant en regard de l'orifice 74 dans la position de distribution de produit.

La section transversale de l'ouverture de passage 108 est supérieure, avantageusement au moins deux fois supérieure, à la section transversale de l'embout 40 et à la section transversale de l'orifice de distribution 74.

La hauteur h1 de la jupe 92 et de la cavité de protection 106, prise parallèlement à l'axe A-A' entre le bord inférieur libre 104 et la sortie de l'ouverture centrale 100 est supérieure à au moins deux fois la distance d1 séparant l'extrémité inférieure de l'ouverture centrale 100 de l'orifice de distribution 74 dans la position de distribution représentée sur la Figure 5.

La hauteur de la jupe 92 est par ailleurs supérieure à au moins deux fois la course maximale de l'embout 40 le long de l'axe A-A' entre sa position de repos représentée sur la Figure 3 et sa position de distribution de produit représentée sur la Figure 5.

De même, dans la position de distribution et dans la position de pré-distribution, la distance séparant l'orifice de distribution 74 de l'ouverture de distribution 108 définie par la jupe 92 est supérieure à deux fois l'étendue transversale de l'orifice de distribution 74. Cette distance est aussi supérieure à la longueur de l'embout 40 qui fait saillie dans la cavité 106, prise le long de l'axe A-A' de l'embout 40.

La distance séparant l'orifice de distribution 74 de l'ouverture de distribution 108 dans la position de distribution est avantageusement supérieure ou égale à 0,4 fois, avantageusement à la moitié de l'étendue transversale maximale de l'ouverture de passage 108. Par exemple, pour un diamètre d'ouverture égale à 50 mm, la distance est égale à 25 mm.

Ainsi, dans une utilisation normale du dispositif 10, en conservant l'axe A-A' sensiblement vertical et le distributeur 16 en dessous du récipient 14, la jupe 92 est propre à créer un obstacle au contact accidentel ou volontaire entre une surface corporelle de l'utilisateur et l'orifice de distribution 74.

En outre, la jupe 92 fait obstacle au contact accidentel entre la surface de réception 18, qui peut avoir été contaminée préalablement, et l'embout 40.

Dans cet exemple, l'obturateur 82 et l'organe de sollicitation 84 sont réalisés d'un seul tenant en étant venus de matière. En variante, ces éléments sont formés par deux pièces distinctes.

L'obturateur 82 comprend une collerette supérieure 110 de retenue, une base tubulaire 112 reçue dans l'ouverture centrale 100 et une pluralité de pétales 114 déformables entre une configuration fermée d'obturation du volume situé sous l'embout 40 et une configuration ouverte de dégagement du volume situé sous l'embout 40.

La collerette de retenue 110 est appliquée contre la surface supérieure 102 de la butée 94 dans l'espace 98. Elle empêche le déplacement axial global vers le bas de l'obturateur 82 lors du déplacement vers le bas de l'embout 40.

La paroi de base 112 présente une surface extérieure de section sensiblement égale à celle de l'ouverture intérieure 100 et une section intérieure de forme sensiblement complémentaire à celle du manchon 58 en regard de la valve 52, de manière à obtenir un assemblage coulissant.

Les pétales 114 font saillie vers le bas dans la cavité de protection 106.

Les pétales 114 sont déformables entre la configuration fermée de l'obturateur 82 empêchant d'accéder à l'embout 40 depuis l'extérieur à travers la cavité de protection 106 et la configuration ouverte de passage de l'embout 40.

Dans la configuration fermée représentée sur la Figure 2, les pétales 114 présentent chacun une forme de portion de dôme convergeant vers l'axe A-A'.

Chaque bord latéral d'un pétale 114 est alors en contact ou à proximité d'un bord latéral d'un pétale 114 adjacent. Les extrémités libres des pétales 114 sont au contact ou à proximité les unes des autres, de sorte que l'obturateur 82 présente sensiblement une forme de dôme inversé.

Dans la configuration ouverte, les pétales 114 ont été écartés de l'axe A-A' pour être inscrits sensiblement dans un cylindre d'un axe A-A'.

Les extrémités libres des pétales 114 se sont écartées les unes des autres à l'écart de l'axe A-A'. Les pétales 114 délimitent entre eux un passage central de circulation de l'embout 40 à travers l'obturateur qui débouche vers le haut et vers le bas.

Dans l'exemple représenté sur les Figures 1 à 6, l'organe de sollicitation 84 est formé par un ressort hélicoïdal 120 interposé entre l'embout 40 et la butée 94 dans l'espace de circulation 98.

Le ressort 120 présente une extrémité supérieure calée axialement entre l'épaulement 66 et le jonc 68, pour être déplaçable axialement avec l'embout 40. Il présente une extrémité inférieure calée sur la collerette 102 pour rester sensiblement immobile axialement sur la butée 94 lors du déplacement axial de l'embout 40.

Le ressort 120 est propre à se comprimer axialement pour engendrer une force de sollicitation de l'embout 40 vers sa position supérieure de repos.

Le capot 86 est monté de manière amovible autour du bord libre 104 de la jupe de protection 92 pour obturer temporairement la cavité 106. Il est déplaçable manuellement par l'utilisateur du dispositif à l'écart de l'a jupe de protection 92 pour permettre de dégager l'ouverture inférieure 108.

Le fonctionnement du premier dispositif 10 selon l'invention va maintenant être décrit.

Initialement, le volume intérieur 26 contient du produit cosmétique confiné vers le haut sous le piston suiveur 28, confiné latéralement par la paroi latérale 20, et confiné vers le bas par la valve 52 de l'embout d'obturation 40.

L'embout 40 est maintenu dans sa position supérieure de repos (représentée sur les Figures 2 et 3) par l'organe de sollicitation élastique 84.

Dans cette position, la hauteur du récipient 14 insérée dans l'espace 98 est minimale. La paroi de liaison 56 n'est pas déformée significativement et est située relativement à l'écart de la butée 94.

L'obturateur 82 occupe sa configuration fermée en forme de dôme. L'orifice de distribution 74 est situé au-dessus de l'obturateur 82 sensiblement en regard de la butée 94.

La valve 52 est au repos, et l'orifice de distribution 74 est obturé pour empêcher le passage de produit cosmétique 20 vers le bas.

Le capot amovible 86 est monté autour du bord libre 104 de la jupe 92 pour limiter encore l'accès à la cavité 106.

La distance entre la paroi inférieure 72 de la valve 52 et le bord libre 104 inférieur de la jupe 92 est maximale.

Puis, l'utilisateur retire le capot 86 pour dégager l'accès à la cavité 106 et le volume situé axialement sous l'obturateur 82. L'utilisateur appuie alors sur le récipient 14 en exerçant une force de poussée vers le bas le long de l'axe A-A'. Ceci provoque le déplacement relatif le long de l'axe A-A' du récipient 14 et de l'embout 40 par rapport aux moyens de protection 44, pour faire passer l'embout 40 de sa position de repos à sa position de pré-distribution, représentée sur la Figure 4.

Lors de ce déplacement, le récipient 14 coulisse le long de l'axe A-A' vers le bas dans la paroi supérieure de guidage 90. L'embout 40 se déplace vers le bas en comprimant les moyens de sollicitation 84 entre l'épaulement extérieur 66 et la collerette 110.

Le manchon 58 entre alors en contact avec les pétales 114 et les écarte à l'écart de l'axe A-A'. L'obturateur 82 passe ainsi dans sa configuration ouverte.

La valve 52 est alors disposée au moins partiellement en saillie vers le bas dans la cavité de protection 106, tout en restant relativement au-dessus du bord libre 104, afin de limiter le risque de contact entre une surface corporelle de l'utilisateur et l'embout 40.

Dans la position de pré-distribution, la valve 52 reste fermée et l'orifice de distribution 74 reste obturé.

Le volume situé axialement vers le bas au dessous de l'orifice de distribution 74 est totalement dégagé. La jupe 92 est néanmoins interposée entre la surface de réception 18 et l'orifice 74 pour faire obstacle au contact entre cette surface 18 et l'orifice 74.

Ensuite, comme représenté sur la Figure 5, l'utilisateur continue à déplacer le récipient 14 vers le distributeur 16 pour augmenter encore la hauteur du récipient 14 introduite dans l'espace 98.

La force de déformation de l'organe de sollicitation 84 est alors supérieure à la force de déformation de la paroi de liaison déformable 56. La paroi 56 se déforme alors axialement, et son bord inférieur se rapproche de son bord supérieur.

Ceci conduit à une diminution du volume intérieur 26 disponible pour recevoir le produit cosmétique, et par suite, à une augmentation de la pression dans le volume intérieur 26 conduisant à l'ouverture de l'orifice de distribution 74.

L'embout 40 reste logé dans la cavité de protection 106, sensiblement à la même distance du bord libre de la jupe 92 que dans la position de pré-distribution.

L'orifice de distribution 74 s'ouvrant, le produit cosmétique 20 s'écoule par gravité depuis le volume intérieur 26 à travers le canal 60, puis à travers l'orifice 74. Il s'écoule vers le bas dans la cavité de protection 106 et tombe par gravité sur la surface de réception 18 à travers l'ouverture 108, sans rencontrer d'obstacle. Ceci assure que le produit cosmétique ne se dépose pas dans la cavité 106, et limite donc le risque que l'utilisateur insère un doigt dans la cavité 106 pour la nettoyer.

On notera que les moyens de protection 44 sont agencés pour que le produit cosmétique délivré à travers l'embout 40 n'entre pas en contact avec les moyens de protection 44 lorsqu'il est délivré sur la surface 18.

L'utilisateur relâche alors le récipient 14. En l'absence de poussée sur le récipient 14, la paroi de liaison 56 reprend sa forme initiale et l'organe de sollicitation 84 se déploie vers sa configuration de repos. Le récipient 14 et l'embout 40 liés à une extrémité de l'organe 84 remontent alors le long de l'axe A-A' vers la position de repos de l'embout 40.

Lors de ce déplacement, le piston suiveur 28 se déplace vers le bas sous l'effet de la dépression créée dans le volume intérieur 26.

En outre, les pétales 114 de l'obturateur 82 se rabattent les uns vers les autres dans la configuration fermée pour obturer vers le haut la cavité 106 et empêcher tout contact de la surface 18 ou d'une surface corporelle de l'utilisateur avec l'embout 40, dont l'orifice de distribution 74 est confiné entre l'obturateur 82 et le récipient 14.

Ainsi, dès que la distribution est terminée, l'accès à l'orifice de distribution 74 est totalement empêché, ce qui évite que l'utilisateur touche volontairement ou involontairement l'orifice de distribution 74 et contamine ainsi le produit cosmétique 20 contenu dans le récipient 14.

Une fois le produit cosmétique reçu sur la surface 18, l'utilisateur peut alors l'appliquer sur la surface corporelle, dans le cas où la surface 18 n'est pas une surface corporelle.

Dans cet exemple, le récipient 14 est actionné par l'utilisateur pour faire passer l'embout 40 successivement de sa position de repos dans sa position intermédiaire de pré-distribution, puis dans sa position de distribution. Il forme en tant que tel un moyen d'actionnement de la distribution de produit.

Un deuxième dispositif 130 selon l'invention est représenté sur les Figures 7 à 12.

A la différence du premier dispositif 10, le col inférieur 24 du récipient 14 est rapporté à l'extrémité inférieure de la paroi latérale 20.

En outre, les organes de sollicitation 84 et l'obturateur 82 sont formés dans le col inférieur 24.

A cet effet, comme illustré par les Figures 8 et 10, le col 24 comprend une paroi périphérique extérieure 132 insérée dans la paroi latérale 20 et une paroi transversale inférieure 134 convergeant radialement vers l'axe A-A' jusqu'à l'obturateur 82.

Comme illustré par la Figure 7, la paroi extérieure 132 est retenue axialement par rapport à la paroi latérale 20, par l'intermédiaire d'une patte de retenue 134 encliquetée sur un ergot 136 solidaire de la paroi extérieure 132. La paroi extérieure 132 est enserrée entre la patte 136 et la paroi 20.

La paroi transversale 134 converge vers le bas jusqu'à un bord supérieur 140 de l'obturateur 82.

La paroi transversale 134 délimite une pluralité de fentes 142 en forme d'arc de cercle autour de l'axe A-A'. Chaque fente 142 s'étend entre une extrémité intérieure située sur le bord supérieur 140 de l'obturateur 82 et une extrémité extérieure située au voisinage de la périphérie de la paroi 134.

Les fentes 142 délimitent entre elles des lames élastiques 148 déformables présentant une extrémité intérieure 144 liée à l'obturateur 82 au niveau du bord supérieur 140 et une extrémité extérieure 146 déplaçable conjointement avec le récipient 14 par rapport à l'extrémité extérieure 144.

Le col 24 est disposé en appui sur la surface supérieure 102 de la butée annulaire 94. Le bord supérieur 140 de l'obturateur 82 et les extrémités intérieures 146 des lames 148 restent solidaires de la surface supérieure 102 lors du déplacement du récipient 14 vers les moyens de protection 44.

Dans une variante représentée sur les Figures 7 à 12, le deuxième dispositif 130 diffère en outre du premier dispositif 10 en ce qu'un opercule déchirable 150 est monté à l'extrémité inférieure de l'embout 40 dans sa position de repos initiale, représentée sur la Figure 7, avant la première utilisation du dispositif 130.

L'opercule 150 comprend une bague de retenue 152 entourant le manchon 58. La bague 152 est munie d'une collerette 154 appliquée contre le bord supérieur 140 de l'obturateur 82, en appui indirect sur la butée annulaire 94.

L'opercule 150 comprend en outre un film frangible 156 obturant vers le bas le canal 60 autour du bord libre, sous l'orifice de distribution 74.

Comme illustré par les Figures 18 et 19, le film frangible 156 est en forme de disque. Il est fixé à sa périphérie sur le bord libre 64 du manchon 58, par une liaison pelable telle qu'un adhésif. Il est fixé de manière plus solide à la bague 152 par l'intermédiaire d'une languette 156A qui raccorde la périphérie du film 156 à la bague 152. Initialement, la languette 156A forme un pli le long du bord périphérique du film 156 et est plaquée sous le film 156.

Le fonctionnement du deuxième dispositif 130 diffère du fonctionnement du premier dispositif 10 en ce que le déplacement du récipient 14 vers le distributeur 16 provoque la déformation de chaque lame élastique 148 pour amener son extrémité extérieure libre 146, déplaçable conjointement avec le récipient 14, sous son extrémité intérieure 144 liée au bord supérieur 140 de l'obturateur 82.

Ainsi, la déformation des lames 148 provoque la création d'une cavité annulaire 158 délimitée latéralement par les lames 148 et intérieurement par la paroi de base 112 de l'obturateur. La butée 94 est reçue partiellement dans la cavité annulaire 158 dans la position de pré-distribution représentée sur la Figure 9.

En outre, le passage de l'embout 40 depuis sa position initiale de repos vers sa position de pré-distribution provoque la remontée de la bague de retenue 152 le long de la surface extérieure du manchon 58, jusqu'à ce que la bague 152 entre en contact avec l'épaulement extérieur 66 défini par le manchon 58. Lors de ce déplacement, la languette 156A, solidaire à une extrémité de la bague 152, tire sur le film 156 qui se détache progressivement du bord 64 du manchon 58 en se retournant sur lui même.

Puis, après le passage de l'embout 40 dans sa position de distribution représentée sur la Figure 11, dans laquelle la paroi de liaison 56 se déforme, la bague 152 remonte conjointement avec le manchon 58 et reste fixe sur l'épaulement 66, lors du retour de l'embout 40 vers le haut jusqu'à sa position de repos, sous l'effet de la paroi de liaison 56.

Un troisième dispositif 160 ne faisant pas partie de l'invention est représenté sur la Figure 13. A la différence du premier dispositif 10, le récipient 14 est formé par un tube déformable 162 par pincement pour engendrer une pression par diminution du volume intérieur 26.

Le tube 162 est monté fixe par rapport au distributeur 44. Les moyens de protection 44 sont dépourvus d'obturateur 82 et l'embout 40 est monté immobile dans les moyens de protection 44.

Un quatrième dispositif 170 selon l'invention est représenté sur la Figure 14. A la différence du premier dispositif 10, le récipient 14 comprend un boîtier 172 monté fixe par rapport au distributeur 16. Le boîtier 172 comporte un réservoir (non visible) de produit cosmétique et un bouton 174 d'actionnement de la distribution de produit monté mobile par rapport au boîtier 172.

L'actionnement du bouton d'actionnement 174 engendre le déplacement de l'embout 40 depuis sa position de repos vers successivement sa position de pré-distribution et sa position de distribution, et avantageusement l'ouverture de l'obturateur 82, comme décrit précédemment. Le relâchement du bouton 174 permet le retour de l'embout 40 dans sa position de repos.

Un cinquième dispositif 180 selon l'invention est représenté sur la Figure 15. A la différence du premier dispositif 10, le récipient 14 est monté rotatif par rapport au distributeur 16 pour actionner la distribution du produit cosmétique 20.

Le cinquième dispositif 180 est muni d'un mécanisme (non visible) de conversion du mouvement de rotation du récipient 14 en un mouvement de translation de l'embout 40 du récipient 14. La mise en rotation du récipient 14 autour de son axe de rotation provoque successivement le passage de l'embout 40 de sa position de repos, dans sa position de pré-distribution, puis dans sa position de distribution.

Un sixième dispositif 190 selon l'invention est représenté sur la Figure 16.

A la différence du premier dispositif 10, ce dispositif 190 comprend un moteur 192 piloté par un bouton d'actionnement 194. Le moteur 192 est raccordé à l'embout 40 pour assurer, sur pression du bouton d'actionnement 194, le déplacement en translation de l'embout 40 entre sa position de repos, sa position de pré-distribution et sa position de distribution.

Un septième dispositif 200 de distribution selon l'invention est représenté sur la Figure 17.

Comme dans le quatrième dispositif 170, le récipient 14 comprend un boîtier 172 fixe par rapport au distributeur 16.

Le boîtier 172 présente deux ouvertures latérales 202 opposées d'accès à des pattes de commande 204 rotatives.

Chaque patte 204 est montée rotative dans le boîtier 172 autour d'un axe respectif B-B', C-C', de part et d'autre de l'axe A-A', perpendiculairement à l'axe A-A', entre une position extérieure de repos, et une position enfoncée intérieurement de déplacement de l'embout 40.

Chaque patte 204 présente une surface inférieure biseautée 206 inclinée par rapport à l'axe A-A'. La surface intérieure 206 est propre à coopérer avec une collerette 208 solidaire de l'embout 40 pour convertir le mouvement de rotation des pattes 204 en un mouvement de translation de l'embout 40 entre sa position de repos, sa position de pré-distribution et sa position de distribution.

Pour utiliser le septième dispositif 200, l'utilisateur pince les pattes 204 à travers les ouvertures latérales 202 en les rapprochant l'une de l'autre vers l'axe A-A'. Ceci provoque le déplacement en translation de l'embout 40 le long de l'axe A-A', comme décrit précédemment.

En variante, des moyens de réglage de la température, par exemple des moyens de chauffage ou/et des moyens de refroidissement sont prévus dans le dispositif de distribution, par exemple au niveau de l'embout 40 pour ajuster la viscosité du produit cosmétique distribué.

Dans d'autres variantes non représentées, l'obturateur 82 est formé par un rideau, un volet, un diaphragme, une guillotine, ou un éventail.

En variante encore, le récipient 14 est monté de manière amovible, par exemple par vissage ou par encliquetage dans le distributeur 16. Une fois le produit cosmétique contenu dans le récipient 14 consommé, il est possible de démonter le récipient vide du distributeur et de monter un récipient 14 plein de produit à la place.

Un nécessaire de distribution de produit cosmétique comportant un récipient 14 amovible, un distributeur 16 tel que défini plus haut, avantageusement contenu dans un emballage peut alors être fourni à l'utilisateur.

Le terme « un » doit s'entendre comme « au moins un » sauf si le contraire est précisé.

Il ressort naturellement de la description ci-dessus et des figures jointes que les orientations relatives des caractéristiques structurelles du dispositif sont celles qui résultent de l'utilisation normale du dispositif, notamment dans la position de pré-distribution et dans la position de distribution. Ces orientations s'entendent en particulier en référence à une disposition du distributeur 16 en dessous du récipient 14, en maintenant l'axe A-A' du récipient 14 et avantageusement de l'embout 40, sensiblement vertical, et à une disposition de la surface de réception 18 en dessous de l'embout 40.

L'axe A-A' est notamment perpendiculaire au plan moyen du bord libre 104 de la jupe 92 et avantageusement, au plan moyen de l'orifice de distribution 74.

Ainsi, dans cette configuration, l'ouverture de passage 108 est disposée au dessous de l'embout 40 en se déplaçant vers le bas suivant l'axe A-A'. L'ouverture de passage 108 est en outre située à l'écart, à une distance non nulle le long de l'axe A-A', de l'orifice de distribution 74, au moins dans la position de pré-distribution et dans la position de distribution.

Le volume situé sous l'embout 40 est notamment celui engendré le long de l'axe A-A' sous l'orifice de distribution 74.

Dans la position de distribution, le produit cosmétique délivré par l'orifice de distribution 74 peut donc s'écouler verticalement vers le bas sous l'effet de la gravité à partir de l'embout 40, à travers le volume situé sous l'embout 40, et atteindre ainsi la surface de réception 18.

Suivant cette orientation, l'obturateur 82 présente donc bien une configuration fermée, dans laquelle il obture le volume situé sous l'embout 40, et une configuration ouverte, dans laquelle le volume situé sous l'embout 40 est dégagé, notamment sous l'orifice de distribution 74.

On notera que le passage de l'embout 40 depuis sa position de pré-distribution vers sa position de distribution s'effectue exclusivement lorsque l'obturateur 82 occupe sa configuration ouverte. Ainsi, le produit cosmétique délivré par l'embout 40 dans la position de distribution n'entre pas en contact avec l'obturateur 82, ce qui évite toute contamination microbienne au niveau de l'obturateur 82.

Il ressort également que l'embout 40 peut être mobile, notamment en translation par rapport aux moyens de protection 44. En variante, l'embout 40 peut être immobile, notamment en translation, par rapport aux moyens de protection 44, l'obturateur 82 passant alors de sa configuration ouverte à sa configuration fermée sans mouvement de l'embout 40.

Comme on l'a vu plus haut, les moyens de protection 44 font obstacle au contact entre une surface corporelle d'un utilisateur du distributeur 16 et l'orifice de distribution 74. Cette surface corporelle peut être la surface de réception sur laquelle le produit cosmétique est destiné à être appliqué, ou une autre surface corporelle susceptible d'entrer accidentellement ou volontairement avec le dispositif, notamment dans le cas où la surface de réception 18 est délimitée dans un réceptacle.

## Revendications

1. Distributeur (16) de produit cosmétique sur une surface de réception (18), qui est par example une surface corporelle d'un utilisateur du type comprenant :
- un embout (40) définissant un orifice (74) de distribution de produit, propre à s'ouvrir en regard d'une surface de réception (18) disposée sous l'embout (40),
- des moyens (44) de protection de l'orifice de distribution (74) pour faire obstacle au contact entre la surface corporelle d'un utilisateur du distributeur (16) et l'orifice de distribution (74), les moyens de protection (44) faisant saillie vers le bas au-delà de l'embout (40) en délimitant une ouverture (108) de passage de produit cosmétique ;
**caractérisé en ce que** les moyens de protection (44) comprennent un obturateur (82), propre à être manoeuvré entre une configuration fermée d'obturation du volume situé sous l'embout (40) en regard de l'orifice de distribution (74) et une configuration ouverte de dégagement du volume situé sous l'embout (40)
l'embout (40) étant manoeuvrable dans la configuration ouverte de l'obturateur (82) entre :
• une position de pré-distribution dans laquelle l'orifice de distribution (74) est obturé ; et
• une position de distribution de produit dans laquelle l'orifice de distribution (74) est ouvert pour permettre l'écoulement par gravité du produit sur la surface de réception (18) à travers l'orifice de distribution (74) ;
l'ouverture (108) dé passage de produit cosmétique étant située en regard et au dessous de l'orifice de distribution (74) dans la position de pré-distribution et dans la position de distribution.

2. Distributeur (16) selon la revendication 1, **caractérisé en ce que** les moyens de protection (44) comprennent une jupe périphérique (92) de protection disposée autour de l'embout (40), la jupe périphérique (92) délimitant l'ouverture de passage (108).

3. Distributeur (16) selon la revendication 1 ou 2, **caractérisé en ce que** la distance minimale séparant l'orifice de distribution (74) et l'ouverture de passage (108) dans la position de distribution est supérieure ou égale à 0,4 fois, avantageusement à la moitié de l'étendue transversale maximale de l'ouverture de passage (108).

4. Distributeur (16) selon l'une quelconque des revendications précédentes, **caractérisé en ce que** les moyens de protection (44) comprennent une base (80) portant l'embout (40), l'obturateur (82) étant monté à demeure sur la base (80), l'obturateur (82) étant propre à être manoeuvré entre la configuration fermée d'obturation du volume situé sous l'embout (40) en regard de l'orifice de distribution (74) et une configuration ouverte de passage de l'embout (40).

5. Distributeur (16) selon l'une quelconque des revendications précédentes, **caractérisé en ce que** l'ouverture de passage (108) est située en dessous et à l'écart de l'obturateur (82) dans la position de pré-distribution et dans la position de distribution.

6. Distributeur (16) selon l'une quelconque des revendications précédentes, **caractérisé en ce que** l'embout (40) est mobile par rapport aux moyens de protection (44) entre une position de repos et la position de pré-distribution, le déplacement de l'embout (40) entre la position de repos et la position de pré-distribution provoquant le passage de l'obturateur (82) de sa configuration fermée à sa configuration ouverte.

7. Distributeur (16) selon la revendication 6, **caractérisé en ce que** les moyens de protection (44) comprennent un organe (84) de sollicitation de l'embout (40) vers sa position de repos, l'organe de sollicitation (84) étant notamment d'un seul tenant avec l'obturateur (82).

8. Distributeur (16) selon l'une quelconque des revendications 6 ou 7, **caractérisé en ce que en ce que** l'embout (40) est mobile par rapport aux moyens de protection (44) entre une position initiale de repos et la position de pré-distribution, les moyens de protection (44) comprenant un opercule (150) frangible, déchirable lors du premier déplacement de l'embout (40) par rapport aux moyens de protection (44) entre la position de repos et la position de pré-distribution.

9. Distributeur (16) selon l'une quelconque des revendications précédentes, **caractérisé en ce qu'**il comprend des moyens (14 ; 174 ; 194 ; 204) d'actionnement de la distribution de produit cosmétique sur la surface de réception (18), les moyens d'actionnement (14 ; 174 ; 194 ; 204) étant activables à l'extérieur des moyens de protection (44) pour passer l'embout (40) de sa position de pré-distribution à sa position de distribution.

10. Distributeur (16) selon la revendication 9, **caractérisé en ce que** les moyens d'actionnement (14; 174 ; 194; 204) sont activables par l'utilisateur pour successivement :
- passer l'obturateur (82) de sa configuration fermée à sa configuration ouverte, puis
- passer l'embout (40) de sa position de pré-distribution à sa position de distribution.

11. Distributeur (16) selon l'une des revendications 9 ou 10, **caractérisé en ce que** l'embout (40) présente une région (56) déformable sous l'effet de l'activation des moyens d'actionnement (14 ; 174 ; 194 ; 204), le passage de l'embout (40) de sa position de pré-distribution à sa position de distribution étant provoqué par la déformation de la région déformable (56).

12. Distributeur (16) selon l'une quelconque des revendications précédentes, **caractérisé en ce que** la section transversale de l'ouverture de passage (108) est supérieure à la section transversale de l'orifice de distribution (74).

13. Dispositif (10 ; 130 ; 160 ; 170 ; 180 ; 190 ; 200) de distribution de produit cosmétique, du type comprenant :
- un distributeur (16) selon l'une quelconque des revendications précédentes ; et
- un récipient (14) de produit cosmétique, le distributeur (16) étant monté à une extrémité inférieure du récipient (14).

14. Dispositif (10 ; 130 ; 160 ; 170 ; 180 ; 190 ; 200) selon la revendication 13, **caractérisé en ce que** le récipient (14) est allongé verticalement suivant un axe (A-A') de récipient, l'ouverture de distribution (74) s'ouvrant dans l'axe du récipient (A-A').

15. Procédé de distribution d'un produit cosmétique sur une surface de réception (18), **caractérisé en ce qu'**il comprend les étapes suivantes :
- fourniture d'un dispositif (10 ; 130 ; 160 ; 170 ; 180 ; 190 ; 200) selon l'une quelconque des revendications 13 à 14 ;
- placement du dispositif (10 ; 130 ; 160 ; 170 ; 180 ; 190 ; 200) en regard et au dessus de la surface de réception (18),
- passage de l'obturateur (82) de sa configuration fermée à sa configuration ouverte ;
- disposition de l'embout (40) dans sa position de pré-distribution dans laquelle l'orifice de distribution (74) est obturé et le volume situé sous l'orifice de distribution (74) à travers l'ouverture de passage (108), en regard de la surface de réception (18), est totalement dégagé, les moyens de protection (44) faisant saillie au dessous de l'embout (40) pour faire obstacle au contact entre une surface corporelle de l'utilisateur du dispositif (10 ; 130 ; 160 ; 170 ; 180 ; 190 ; 200) et l'orifice de distribution (74);
- manoeuvre de l'embout (40) pour le faire passer de sa position de pré-distribution à sa position de distribution, l'obturateur (82) restant dans sa configuration ouverte ;
- écoulement par gravité du produit cosmétique sur la surface de réception (18) depuis l'orifice de distribution (74) à travers les moyens de protection (44) et l'ouverture de passage (108).

## Claims

1. A dispenser (16) for dispensing cosmetic product onto a receiving surface (18) which for example is a body surface of a user, of the type comprising:
- an end piece (40) defining a product dispensing orifice (74) able to be opened opposite a receiving surface (18) located under the end piece (40),
- means (44) for protecting the dispensing orifice (74) so as to hinder contact between a body surface of the user of the dispenser (16) and the dispensing orifice (74), the protective means (44) protruding downward beyond the end piece (40) and delimiting an opening (108), for the passage of the cosmetic product,
wherein the protective means (44) comprise a closure element (82), able to be maneuvered between a closed configuration closing off the volume located under the end piece (40) opposite the dispensing orifice (74) and an open configuration freeing the volume located under the end piece (40)
the end piece (40) being able to be maneuvered in the open configuration of the closure element between:
• a predispensing position, in which the dispensing orifice (74) is closed off; and
• a product dispensing position, in which the dispensing orifice (74) is open so that product can flow by gravity through the dispensing orifice (74) and onto the receiving surface (18);
and wherein the passage opening (108) is located opposite and underneath the dispensing orifice (74) in the predispensing position and in the dispensing position.

2. The dispenser (16) as claimed in claim 1, wherein the protective means (44) comprise a protective peripheral skirt (92) arranged around the end piece (40), the peripheral skirt (92) delimiting the passage opening (108).

3. The dispenser (16) as claimed in claim 1 or 2, wherein the minimum distance between the dispensing orifice (74) and the passage opening (108) in the dispensing position is greater than or equal to 0.4 times, advantageously half, the maximum transverse extent of the passage opening (108).

4. The dispenser (16) as claimed in any one of the preceding claims, wherein the protective means (44) comprise a base (80) holding the end piece (40), the closure element (82) being fitted permanently on the base (80) and being able to be maneuvered between the closed configuration closing off the volume located under the end piece (40) opposite the dispensing orifice (74) and an open passage configuration of the end piece (40).

5. The dispenser (16) as claimed in any one of the preceding claims, wherein the passage opening (108) is located underneath and spaced apart from the closure element (82) in the predispensing position and in the dispensing position.

6. The dispenser (16) as claimed in any one of the preceding claims, wherein the end piece (40) is able to move with respect to the protective means (44) between a rest position and the predispensing position, the movement of the end piece (40) between the rest position and the predispensing position causing the closure element (82) to pass from its closed configuration into its open configuration.

7. The dispenser (16) as claimed in claim 6, wherein the protective means (44) comprise a member (84) urging the end piece (40) into its rest position, the urging member (84) being in particular in one piece with the closure element (82).

8. The dispenser (16) as claimed in claim 6 or 7, wherein the end piece (40) is able to move with respect to the protective means (44) between an initial rest position and the predispensing position, the protective means (44) comprising a frangible seal (150) which can be broken when the end piece (40) is moved for the first time with respect to the protective means (44) between the rest position and the predispensing position.

9. The dispenser (16) as claimed in any one of the preceding claims, which comprises means (14; 174; 194; 204) for actuating the dispensing of cosmetic product onto the receiving surface (18), the actuating means (14; 174; 194; 204) being able to be activated outside the protective means (44) in order to move the end piece (40) from its predispensing position into its dispensing position.

10. The dispenser (16) as claimed in claim 9, wherein the actuating means (14; 174; 194; 204) can be activated by the user in order successively:
- to move the closure element (82) from its closed position into its open position, and then
- to move the end piece (40) from its predispensing position into its dispensing position.

11. The dispenser (16) as claimed in either of claims 9 and 10, wherein the end piece (40) has a region (56) that can be deformed under the effect of activation of the actuating means (14; 174; 194; 204), the passage of the end piece (40) from its predispensing position into its dispensing position being brought about by the deformable region (56) being deformed.

12. The dispenser (16) as claimed in any one of the preceding claims, wherein the cross section of the passage opening (108) is greater than the cross section of the dispensing orifice (74).

13. A device (10; 130; 160; 170; 180; 190; 200) for dispensing cosmetic product, of the type comprising:
- a dispenser (16) as claimed in any one of the preceding claims; and
- a cosmetic product container (14), the dispenser (16) being fitted at the lower end of the container (14).

14. The device (10; 130; 160; 170; 180; 190; 200) as claimed in claim 13, wherein the container (14) is vertically elongate along a container axis (A-A'), the dispensing opening (74) opening in the axis (A-A') of the container.

15. A method for dispensing a cosmetic product onto a receiving surface (18), which comprises the following steps:
- supplying a device (10; 130; 160; 170; 180; 190; 200) as claimed in any one of claims 13 to 14;
- placing the device (10; 130; 160; 170; 180; 190; 200) opposite and above the receiving surface (18);
- passing the closure element (82) from its closed configuration to its open configuration;
- putting the end piece (40) into its predispensing position, in which the dispensing orifice (74) is closed off and the volume located under the dispensing orifice (74) through the passage opening (108), opposite the receiving surface (18), is entirely free, the protective means (44) protruding below the end piece (40) in order to hinder contact between a body surface of the user of the device (10; 130; 160; 170; 180; 190; 200) and the dispensing orifice (74);
- maneuvering the end piece (40) in order to move it from its predispensing position into its dispensing position, the closure element (82) remaining in its open configuration ; and
- flowing the cosmetic product by gravity from the dispensing orifice (74), through the protective means (44) and the passage opening (108), onto the receiving surface (18).

## Patentansprüche

1. Vorrichtung zur Abgabe (16) eines kosmetischen Produkts auf eine Aufnahmefläche (18), wobei es sich z.B. um eine Körperfläche eines Benutzers handelt, vom Typ, der Folgendes umfasst:
- ein Ansatzstück (40), das eine Öffnung (74) zur Abgabe des Produkts definiert, dazu geeignet, sich gegenüber einer Aufnahmefläche (18) zu öffnen, die unter dem Ansatzstück (40) angeordnet ist,
- Mittel (44) zum Schutz der Abgabeöffnung (74), um dem Kontakt zwischen der Körperfläche eines Benutzers der Abgabevorrichtung (16) und der Abgabeöffnung (74) ein Hindernis entgegenzusetzen, wobei sich die Schutzmittel (44) nach unten über das Ansatzstück (40) hinaus erstrecken und eine Öffnung (108) zum Durchgang des kosmetischen Produkts begrenzen;
**dadurch gekennzeichnet, dass** die Schutzmittel (44) einen Pfropfen (82) umfassen, der dazu geeignet ist, zwischen einer geschlossenen Konfiguration zur Verstopfung des Volumens, das sich unter dem Ansatzstück (40) gegenüber der Abgabeöffnung (74) befindet, und einer offenen Konfiguration zur Freisetzung des Volumens, das sich unter dem Ansatzstück (40) befindet, betätigt zu werden,
wobei das Ansatzstück (40) in der offenen Konfiguration des Pfropfens (82) betätigt werden kann zwischen:
-- einer Position der Vorabgabe, in der die Abgabeöffnung (74) verstopft ist; und
-- einer Position der Abgabe des Produkts, in der die Abgabeöffnung (74) offen ist, um den Abfluss durch die Schwerkraft des Produkts auf die Aufnahmefläche (18) über die Abgabeöffnung (74) zu ermöglichen;
wobei sich die Öffnung (108) zum Durchgang des kosmetischen Produkts gegenüber und unter der Abgabeöffnung (74) in der Position der Vorabgabe und in der Position der Abgabe befindet.

2. Abgabevorrichtung (16) nach Anspruch 1, **dadurch gekennzeichnet, dass** die Schutzmittel (44) einen peripheren Schutzmantel (92) umfassen, der um das Ansatzstück (40) angebracht ist, wobei der periphere Schutzmantel (92) die Durchgangsöffnung (108) begrenzt.

3. Abgabevorrichtung (16) nach Anspruch 1 oder 2, **dadurch gekennzeichnet, dass** der minimale Abstand, der die Abgabeöffnung (74) und die Durchgangsöffnung (108) in der Position der Abgabe trennt, größer oder gleich 0,4 Mal, vorteilhafterweise die Hälfte der maximalen Querausdehnung der Durchgangsöffnung (108) ist.

4. Abgabevorrichtung (16) nach einem der vorhergehenden Ansprüche, **dadurch gekennzeichnet, dass** die Schutzmittel (44) eine Basis (80) umfassen, die das Ansatzstück (40) trägt, wobei der Pfropfen (82) ständig auf der Basis (80) montiert ist, wobei der Pfropfen (82) dazu geeignet ist, zwischen der geschlossenen Konfiguration zur Verstopfung des Volumens, das sich unter dem Ansatzstück (40) gegenüber der Abgabeöffnung (74) befindet, und einer offenen Konfiguration zum Durchgang des Ansatzstücks (40) betätigt zu werden.

5. Abgabevorrichtung (16) nach einem der vorhergehenden Ansprüche, **dadurch gekennzeichnet, dass** sich die Durchgangsöffnung (108) unter dem und im Abstand vom Pfropfen (82) in der Position der Vorabgabe und in der Position der Abgabe befindet.

6. Abgabevorrichtung (16) nach einem der vorhergehenden Ansprüche, **dadurch gekennzeichnet, dass** das Ansatzstück (40) mit Bezug auf die Schutzmittel (44) zwischen einer Ruheposition und der Position der Vorabgabe beweglich ist, wobei die Verschiebung des Ansatzstücks (40) zwischen der Ruheposition und der Position der Vorabgabe den Übergang des Pfropfens (82) aus seiner geschlossenen Konfiguration in seine offene Konfiguration verursacht.

7. Abgabevorrichtung (16) nach Anspruch 6, **dadurch gekennzeichnet, dass** die Schutzmittel (44) ein Organ (84) zur Belastung des Ansatzstücks (40) auf seine Ruheposition hin umfasst, wobei das Beanspruchungsorgan (84) insbesondere einstückig mit dem Pfropfen (82) ist.

8. Abgabevorrichtung (16) nach einem der Ansprüche 6 oder 7, **dadurch gekennzeichnet, dass** das Ansatzstück (40) mit Bezug auf die Schutzmittel (44) zwischen einer anfänglichen Ruheposition und der Position der Vorabgabe beweglich ist, wobei die Schutzmittel (44) einen zerbrechlichen Deckel (150) umfassen, der bei der ersten Verschiebung des Ansatzstücks (40) mit Bezug auf die Schutzmittel (44) zwischen der Ruheposition und der Position der Vorabgabe aufgerissen werden kann.

9. Abgabevorrichtung (16) nach einem der vorhergehenden Ansprüche, **dadurch gekennzeichnet, dass** sie Mittel (14; 174; 194; 204) zur Betätigung der Abgabe von kosmetischem Produkt auf die Aufnahmefläche (18) umfasst, wobei die Betätigungsmittel (14; 174; 194; 204) an der Außenseite der Schutzmittel (44) aktiviert werden können, um das Ansatzstück (40) aus seiner Position der Vorabgabe in seine Position der Abgabe zu versetzen.

10. Abgabevorrichtung (16) nach Anspruch 9, **dadurch gekennzeichnet, dass** die Betätigungsmittel (14; 174; 194; 204) vom Benutzer aktiviert werden können, um aufeinander folgend:
- den Pfropfen (82) aus seiner geschlossenen Konfiguration in seine offene Konfiguration zu versetzen, und dann
- das Ansatzstück (40) aus seiner Position der Vorabgabe in seine Position der Abgabe zu versetzen.

11. Abgabevorrichtung (16) nach einem der Ansprüche 9 oder 10, **dadurch gekennzeichnet, dass** das Ansatzstück (40) einen Bereich (56) aufweist, der unter der Einwirkung der Betätigungsmittel (14; 174; 194; 204) verformt werden kann, wobei die Versetzung des Ansatzstücks (40) aus einer Position der Vorabgabe in seine Position der Abgabe durch die Verformung des verformbaren Bereichs (56) verursacht wird.

12. Abgabevorrichtung (16) nach einem der vorhergehenden Ansprüche, **dadurch gekennzeichnet, dass** der Querschnitt der Durchgangsöffnung (108) größer als der Querschnitt der Abgabeöffnung (74) ist.

13. Vorrichtung (10; 130; 160; 170; 180; 190; 200) zur Abgabe eines kosmetischen Produkts, umfassend:
- eine Abgabevorrichtung (16) nach einem der vorhergehenden Ansprüche; und
- einen Behälter (14) des kosmetischen Produkts, wobei die Abgabevorrichtung (16) auf ein unteres Ende des Behälters (14) montiert ist.

14. Vorrichtung (10; 130; 160; 170; 180; 190; 200) nach Anspruch 13, **dadurch gekennzeichnet, dass** der Behälter (14) vertikal entlang einer Achse (A-A') des Behälters verlängert ist, wobei sich die Abgabeöffnung (74) in der Achse des Behälters (A-A') öffnet.

15. Verfahren zur Abgabe eines kosmetischen Produkts auf ein Aufnahmefläche (18), **dadurch gekennzeichnet, dass** es die folgenden Schritte umfasst:
- Bereitstellen einer Vorrichtung (10; 130; 160; 170; 180; 190; 200) nach einem der Ansprüche 13 bis 14;
- Anordnen der Vorrichtung (10; 130; 160; 170; 180; 190; 200) gegenüber und unter der Aufnahmefläche (18),
- Versetzen des Pfropfens (82) aus seiner geschlossenen Konfiguration in seine offene Konfiguration;
- Anordnen des Ansatzstücks (40) in seiner Position der Vorabgabe, in der die Abgabeöffnung (74) verstopft ist und das Volumen, das sich unter der Abgabeöffnung (74), durch die Durchgangsöffnung (108), gegenüber der Aufnahmefläche (18) befindet, vollständig abgelöst ist, wobei sich die Schutzmittel (44) unter dem Ansatzstück (40) erstrecken, um dem Kontakt zwischen der Körperfläche des Benutzers der Vorrichtung (10; 130; 160; 170; 180; 190; 200) und der Abgabeöffnung (74) ein Hindernis entgegenzusetzen.
- Betätigen des Ansatzstücks (40), um es aus seiner Position der Vorabgabe in seine Position der Abgabe zu versetzen, wobei der Pfropfen (82) in seiner offenen Konfiguration verbleibt;
- Abfließen durch die Schwerkraft des kosmetischen Produkts auf die Aufnahmefläche (18) aus der Abgabeöffnung (74) über die Schutzmittel (44) und die Durchgangsöffnung (108).
